# EUROPÄISCHE PATENTANMELDUNG

(11) **EP 4 696 934 A1**
(43) Veröffentlichungstag der Anmeldung: **18.02.2026**
(21) Anmeldenummer: 25195885.6
(22) Anmeldetag: 14.08.2025
(51) Int. Cl.: F24D 1/00, F24D 3/02, F24D 3/12, F24D 3/18, F24F 5/00

(54) **WÄRMETECHNISCHE ANLAGE FÜR ZEITKRITISCHE GEBÄUDE**

(30) Priorität: 14.08.2024 DE 102024123284
(71) Anmelder: Frenger Systemen BV Heiz- und Kühltechnik GmbH, 64823 Gross-Umstadt (DE)
(72) Erfinder: MENGE, Klaus, 64823 Groß-Umstadt (DE); JAKOBS, Stefan, 66697 Wadern (DE)
(74) Vertreter: Leske, Thomas

(57) **Zusammenfassung**

Es wird eine wärmetechnische Anlage 1 mit einem thermischen Doppelkreislaufsystem bereitgestellt, welches einen als Primärkreislauf 2.1 ausgebildeten Wärmerzeugungs- und Wärmeverteilungskreislauf und einen als Wärmeübergabekreislauf ausgebildeten Sekundärkreislauf (2.2) aufweist, wobei beide Kreisläufe 2.1, 2.2 hydraulisch entkoppelt, aber mittels des Wärmetauschers 5 thermisch miteinander kombiniert sind. Die erfindungsgemäße wärmetechnische Anlage 1 ermöglicht die Weiterverwendung installierter Heizungsanlagen in Bestandsgebäuden und den Betrieb derselben mittels einer Niedrig-Exergie-Wärmequelle, insbesondere einer Wärmepumpe 3, auf Basis eines Niedertemperaturniveaus und ergänzt die dadurch reduzierte Heizleistung durch die als Sekundärkreislauf zusätzlich vorgesehene Deckenstrahlheizung 4.

## Beschreibung

Die Erfindung betrifft eine wärmetechnische Anlage für zeitkritische Gebäude.

Insbesondere ältere Gebäude besitzen wärmetechnische Anlagen, die unökonomisch heizen oder kühlen, d. h. für die jeweilige Aufgabe mehr Energie benötigen, als moderne Anlagen es vermögen, so dass Forderungen nach Energieeinsparungen durch neue Heizungs- oder Kühlanlagen zwingend erforderlich werden. Bei einer entsprechenden energetischen Sanierung derartiger Gebäude wie beispielswiese Schulen, Büroräume oder auch Wohnungen wird heutzutage in der Regel so verfahren, dass die alten Heizungsanlagen komplett aus dem Gebäude entfernt werden müssen und durch neue zu ersetzen sind. Dies ist nicht nur aufwendig und keinesfalls resourcenschonend, häufig fordert das auch relativ lange Umbaumaßnahmen, während derer die entsprechenden Gebäude relativ lange Zeit nicht genutzt werden können. Unter "zeitkritische Gebäude" sollen solche Gebäude verstanden werden, für deren heizungstechnische Umbaumaßnahmen nur eine kurze Zeit erforderlich sind, so dass - wie beispielsweise bei Schulen - während der Schulferien die Umbaumaßnahmen begonnen und abgeschlossen werden können und eine Verlegung beispielsweise des Unterrichtsablaufes nicht erforderlich wird.

Ein weiterer Gesichtspunkt bei einer energetischen Sanierung ist die heutige Orientierung auf energetisch moderne Anlagen, welche beispielsweise Wärmepumpen einschließen. Nachteilig bei Wärmpumpen ist, dass die damit erzielbare Vorlauftemperatur zu niedrig ist, um mit bestehenden Heizungsanlagen wie beispielsweise herkömmlichen Radiatoren z. B. Klassenzimmer in Schulen ausreichend zu heizen, damit die Temperaturen im Komfortbereich liegen. Daher ist es für derartige Anlagen erforderlich, dass gegebenenfalls neben der Wärmepumpe auch noch ein Heizkessel vorhanden ist und dass sämtliche alten Heizkörper, welche nur mit deutlich höheren Vorlauftemperaturen arbeiten, durch modernere Heizkörper bzw. Kühlkörper wie beispielsweise Plattenwärmetauscher ersetzt werden. Dies ist jedoch, wie zuvor beschrieben, mit relativ langen Umbaumaßnahmen verbunden, da sämtliche Elemente eines derartigen Heizungssystems ausgetauscht werden müssen. D. h. neben den Heizkörpern müssen auch sämtliche Ventile und Rohrleitungen ausgetauscht werden. Für zeitkritische Gebäude ist ein derartiges Vorgehen bzw. eine derartige Art der Renovierung bzw. ein derartiger Umbau ausgesprochen nachteilig und erfüllt nicht die Kriterien für zeitkritische Gebäude.

Aus diesen Forderungen ergibt sich der Konflikt, dass eine energetische Sanierung zum Einsatz von neuen, modernen Heizungs- bzw. Kühlanlagen ein Entfernen der alten Anlagen erfordert, dass andererseits dies mit hohen Kosten und relativ langen Umbaumaßnahmen verbunden ist, welche für zeitkritische Gebäude nicht geeignet sind, da die alten Heizungs- bzw. Kühlanlagen nicht verwendbar sind. Eine derartige Umbaumaßnahme ist neben den hohen Kosten keinesfalls resourcenschonend und kostet Zeit, die für die Umrüstung von Gebäuden häufig nicht zur Verfügung steht.

Die Aufgabe der vorliegenden Erfindung besteht nun darin, eine wärmetechnische Anlage zum Heizen und/oder Kühlen für Gebäude bzw. Räume zu schaffen, bei welcher herkömmliche installierte Heiz- und/oder Kühlkörper einschließlich der sie verbindenden Rohrleitungen mit einem Wärmeträger im Niedertemperaturniveau resourcenschonend weiterbetrieben werden können, ohne dass diese zu ersetzen sind, aber gleichwohl Raumtemperaturen im Komfortbereich erzielbar sind und welche eine für zeitkritische Gebäude anwendbare Umrüstung auf energiesparende Heizungs- oder Kühlungssysteme ermöglichen.

Diese Aufgabe wird mit einer wärmetechnischen Anlage mit den Merkmalen gemäß Anspruch 1 gelöst. Zweckmäßige Weiterbildungen sind in den abhängigen Ansprüchen definiert.

Eine wärmetechnische Anlage gemäß der vorliegenden Erfindung ist mit einem thermischen Doppelkreislaufsystem versehen. Sie weist einen Primärkreislauf, welcher als Wärmeverteilungs- und Wärmeerzeugungskreislauf ausgebildet ist, und einen Sekundärkreislauf auf, welcher als Wärmeübergabekreislauf ausgebildet ist. Beide Kreisläufe sind mittels eines Wärmetauschers miteinander kombiniert, jedoch hydraulisch voneinander entkoppelt. Der Primärkreislauf stellt also einen ersten thermischen Kreislauf und der Sekundärkreislauf einen zweiten thermischen Kreislauf dar. Wenn nun ein herkömmliches Heizsystem dahingehend modifiziert wird, dass der dafür vorgesehene Heizkessel durch eine im niedrig Exergiebereich arbeitende Wärmequelle, vorzugsweise eine Wärmepumpe ersetzt wird, dann wird mittels der Wärmepumpe ein erster Wärmeträger in dem Primärkreislauf mit entsprechenden Pumpen und Regelorganen durch Heiz- oder Kühlkörper zirkuliert. Nachteilig für derartige Umrüstungen von Heizkesseln auf derartige Wärmequellen, vorzugsweise Wärmepumpen, sind die niedrigeren Vorlauftemperaturen, die damit erzielbar sind. Diese reichen in der Regel nicht aus, um mit herkömmlichen Heizkörpern ein Temperaturniveau in den zu heizenden Räumen bzw. in den zu heizenden Gebäuden zu erreichen, welche innerhalb der Komfortzone liegen. Aus diesem Grunde, und hier genau setzt die Erfindung ein, wird ein den Sekundärkreislauf bildendes zweites Heizsystem, das auch als Kühlsystem betrieben werden kann, vorzugsweise in Form einer Deckenstrahlheizung an der Decke des zu temperierenden Raumes bzw. des zu temperierenden Gebäudes angebracht. Diese Deckenstrahlheizung weist einen separaten Kreislauf auf, eben den zweiten thermischen Kreislauf, in welchem ein zweiter Wärmeträger mittels Pumpen und entsprechenden Regelorganen zirkuliert. Das aus dem Primärkreislauf und dem Sekundärkreislauf so gebildete Doppelkreislaufsystem ist über den Wärmetauscher so miteinander verbunden, dass die aus dem Primärkreislauf zu den Heizkörpern mittels des darin zirkulierenden ersten Wärmeträgers übertragene thermische Energie an den im vorzugsweise als Deckenstrahlheizungskreislauf zirkulierenden, vom im Primärkreislauf hydraulisch entkoppelten zweiten Wärmeträger übergeben wird, so dass mittels der Deckenstrahlheizung so viel Strahlungswärme in den zu temperierenden Raum eingebracht wird, dass der fehlende Teil aus dem sozusagen alten thermischen Kreislauf ergänzt werden kann und so durch die Kombination von Deckenstrahlheizung und alter Heizanlage einschließlich der Rohrleitungen und alten Heizkörper eine ausreichende Heizung geschaffen werden kann. Der Wärmetauscher ist nun so konfiguriert, dass die beiden Kreisläufe und damit die in ihnen zirkulierenden Wärmeträger hydraulisch entkoppelt sind, über den Wärmetauscher aber miteinander kombiniert sind. Dadurch können sämtliche alte Heizungsanlagen trotz der deutlich niedrigeren, niedrig-exergie-wärmequelle-bedingten Vorlauftemperatur beibehalten und weiter genutzt werden; sie müssen also bei einem Umbau nicht entfernt werden. Durch den zusätzlichen Einbau einer Deckenstrahlheizung kann der Teil an Heizungsenergie sozusagen "zugefeuert" werden, welche durch die alte Heizanlage bei Ersatz des Heizkessels durch eine im niedrigen Exergiebereich arbeitenden Wärmequelle nicht geliefert werden kann.

Vorzugsweise werden also sowohl der als Deckenheizungs- oder Deckenkühlungskreislauf ausgebildete Sekundärkreislauf einerseits und der als Niedrig-Exergie-Wärmequellenkreislauf ausgebildete Primärkreislauf andererseits im Niedertemperaturniveau betrieben. Darunter wird verstanden, dass die Vorlauftemperaturen beispielsweise im Bereich von nicht größer als 40°C liegen. Bei herkömmlichen Heizsystemen mit einem Heizkessel liegen die Vorlauftemperaturen deutlich höher, und zwar mindestens um 10 bis 20K. Die in den jeweiligen Kreisläufen gemäß der Erfindung vorhandenen Wärmeträger werden mittels entsprechender Pumpen und Regelorgangen in diesen zirkuliert, so dass die von der Niedrig-Exergie-Wärmequelle, vorzugsweise der Wärmepumpe, gewonnene Heizungsenergie zum energetischen Aufladen des ersten Wärmeträgers im Primärkreislauf genutzt wird. Die Energie auf diesem Niedertemperaturniveau wird dann im Wärmetauscher hydraulisch entkoppelt und an den als Deckenstrahlheizungskreislauf ausgebildeten Sekundärkreislauf zum Betreiben der Deckenstrahlheizung, welche auch zur Kühlung verwendet werden kann, übertragen.

Vorzugsweise sind in beiden Kreisläufen jeweils Temperaturregelventile vorgesehen, insbesondere im Sekundärkreislauf ein 3-Wege-Ventil, bevorzugt in rein mechanischer Ausführung, mittels welcher eine genaue Regelung der Temperatur der Wärmeträger in den jeweiligen Kreisläufen in Verbindung mit Volumenstromregelungseinrichtungen erfolgt. Mittels dieser Regeleinrichtungen ist es möglich, die in den Räumen bzw. Gebäuden zu erzielende Temperatur in Abhängigkeit von vorhandenen Außentemperaturen in den Komfortbereich zu bringen.

Vorzugsweise wird diese Regelung zwischen den beiden Wärmeträgern der beiden thermischen Kreisläufe so geregelt, dass die Vorlauftemperatur im Primärkreislauf ein solches maximales Temperaturniveau aufweist, dass die Vorlauftemperatur für den vorzugsweise als Deckenstrahlheizung ausgebildeten Sekundärkreislauf mindestens 35°C beträgt. Damit wird gewährleistet, dass die Deckenstrahlheizung trotz des Niedertemperaturniveaus von vorzugsweise 35°C den Teil an Heizenergie in den zu heizenden Raum abgibt, der durch das alte Heizungssystem, welches anstelle des ursprünglichen Kessels eine Niedrig-Exergie-Wärmequelle, vorzugsweise eine Wärmepumpe, aufweist, nach Installation derselben nicht mehr bereitgestellt werden kann. Eine Deckenstrahlheizung ist in der Lage, selbst mit diesem relativ niedrigen Temperaturniveau für den Vorlauf von ca. 35°C effektiv zu arbeiten, weil das Prinzip der Übertragung von Strahlungsenergie gemäß dem physikalischen Gesetz funktioniert, wonach die übertragene Strahlungsenergie proportional zur vierten Potenz der Temperatur ist. Als Vorriegelung empfiehlt sich immer eine witterungsgeführte Anpassung der Vorlauftemperatur im Primärkreislauf.

Da der Primärkreislauf, d. h. der sogenannte Wärmepumpenkreislauf, welcher durch die einzelnen Heiz- oder Kühlkörper und die sie verbindenden Rohrleitungen gebildet wird, der alten Heizung entspricht, außer dass der alte Heizkessel durch eine Niedrig-Exergie-Wärmequelle ersetzt ist, kann also die energetische Sanierung mit den ursprünglich vorhandenen Heiz- oder Kühlelementen sowie den alten vorhandenen Rohrleitungen resourcenschonend und zeitsparend weitergenutzt werden.

Vorzugsweise weist die wärmetechnische Anlage bei der Deckenstrahlheizung schallschutzbietende perforierte Strahlenflächenelemente auf. Damit ist die ohnehin effektiv wirkende Deckenstrahlheizung vorzugsweise für Räume anwendbar, in denen Schallschutz wichtig ist, wie sich das beispielsweise in Klassenräumen, insbesondere während der Pausen, als erforderlich erweist. Weiter vorzugsweise sind die Deckenstrahlheizungen mit darin integrierten Beleuchtungselementen versehen, so dass in dem in zeitkritischen Gebäuden energetisch zu sanierenden bzw. energetisch zu optimierenden Räumen auf sonstige separate Beleuchtungselemente verzichtet werden kann. Der Primärkreislauf ist also vorzugsweise im Bestandsgebäude außer hinsichtlich der den Heizkessel ersetzenden Niedrig-Exergie-Wärmequelle bereits voll integriert, wobei die Deckenstrahlheizung ohne Vollwärmeschutz auch als Kühlung betreibbar und zusätzlich im zu heizenden oder zu kühlenden Raum anbringbar ist, wobei der Primärkreislauf und der Sekundärkreislauf über den Wärmetauscher miteinander kombiniert sind. Der wesentliche Vorteil der Erfindung besteht eben gerade darin, dass die Deckenstrahlheizungselemente des Sekundärkreislaufes mit den Elementen herkömmlicher Heizungsanlagen, bei denen anstelle des üblichen Heizkessels vorzugsweise Wärmepumpen eingesetzt werden, kombiniert werden, so dass die Vorteile beider an sich bekannter Elemente in Kombination miteinander genutzt werden können. Dadurch ergeben sich die erwähnten Vorteile und Effekte. Ressourcenschonend ist ein derartiges neuartiges System, d. h. eine neuartige wärmetechnische Anlage, gerade deshalb, weil Vorhandenes genutzt und durch ein weiteres wesentliches Teilelement, eben den Sekundärkreislauf vorzugsweise in Form einer Deckenstrahlheizung, die energetischen Defizite der alten, modifizierten Anlage mit den energetischen Vorteilen einer zusätzlichen Heizungsanlage kombiniert werden können.

Vorzugsweise sind in beiden Kreisläufen Regelungen der Temperatur und des Massenstromes des jeweiligen Wärmeträgers vorgesehen, so dass der thermisch zu behandelnde Raum auf die gewünschte Komforttemperatur bei wechselnden Außenbedingungen einstellbar ist.

Weitere Vorteile und Details werden nun nachfolgend in dem nachfolgenden Ausführungsbeispiel gemäß Figur beschrieben.

Figur: Doppelkreislaufsystem einer wärmetechnischen Anlage gemäß der Erfindung.

In der Figur ist die erfindungsgemäße wärmetechnische Anlage 1 gezeigt, welche ein Doppelkreislaufsystem aufweist, bei welchem ein Wärmepumpenkreislauf und ein Sekundärkreislauf 2.2. bzw. Primärkreislauf 21 bzw. ein Deckenstrahlheizungskreislauf mittels eines Wärmetauschers 5 kombiniert, jedoch hydraulisch voneinander abgekoppelt sind. Der Wärmepumpenkreislauf 2.1, welcher mit einem ersten Wärmeträger gefüllt ist, verläuft von der Wärmepumpe 3 zum Wärmetauscher 5 und von dort über einen Temperaturregler 8.1 zu einem Heizkörper oder Kühlkörper 6 und von dort über die Rohrleitung 9 zurück zur Wärmepumpe 3.

Der Primärkreislauf bzw. Wärmepumpenkreislauf 2.1 weist eine Wärmepumpe 3 anstelle eines ursprünglich vorhandenen Heizkessels 12 auf, von welcher der im Wärmepumpenkreislauf 2.1 zirkulierte erste Wärmeträger im Vorlauf zum Wärmetauscher 5 mittels einer nicht dargestellten Pumpe geleitet wird. Aus der Figur mit dem Doppelkreislaufsystem, bestehend aus dem Wärmepumpenkreislauf 2.1 und dem Deckenstrahlheizungskreislauf 2.2 und ist gemäß der Erfindung deren thermische Kopplung über den Wärmetauscher 5 realisiert wird. Es erfolgt jedoch im Wärmetauscher 5 eine hydraulische Entkopplung. Mittels der thermischen Kopplung wird die Vorlauftemperatur von der Wärmepumpe 3 im Wärmetauscher 5 auf eine solche Höhe gebracht, dass die Vorlauftemperatur im Deckenstrahlheizungskreislauf 2.2, d. h. des Sekundärkreislaufes, eine Temperatur von ca. 40°C, nicht überschreitet mit der der zweite Wärmeträger des Deckenstrahlheizungskreislaufs 2.2 in die Deckenstrahlheizung 4 geleitet und über die Rückleitung zum Wärmetauscher 5 zurückgeleitet wird.

Die Deckenstrahlheizung 4 weist schallabsorbierende perforierte Strahlflächenelemente 10 auf, welche insbesondere von Vorteil sind, wenn in den zu temperierenden Räumen Lärm vorhanden ist, welcher schallabsorbiert werden muss. Dies ist beispielsweise in Klassenräumen von Schulen erforderlich. Zusätzlich weist die Deckenstrahlheizung 4 integrierte Beleuchtungselemente auf. Wenn die Decke des zu temperierenden Raumes mit einer aus mehreren Elementen bestehenden Deckenstrahlheizung 4 verkleidet ist, sind daher keine zusätzlichen Lampen zu installieren, wobei die Beleuchtungselemente 11 so ausgelegt sind, dass der zu beleuchtende Raum ausreichend hell ausgeleuchtet werden kann.

Die Kombination der beiden Kreisläufe 2.1 und 2.2 gewährleistet, dass bisherige Heizungsinstallationen aus Heizkörper 6 und entsprechenden Rohrleitungssystemen 9 sowie Regelungselementen 8.1, 8.2 ohne deren Demontage für das neue, erfindungsgemäße System verwendet werden können. Durch den Ersatz des ursprünglich vorgesehenen Heizkessels 12 durch eine Wärmepumpe 3 ist ein energetisches Aufladen des zirkulierenden ersten Wärmeträgers nur im Niedertemperaturbereich möglich, was für ein vollständiges Heizen bis in die Komfortzone nicht ausreichend ist. Über den Wärmetauscher 5 wird nun zusätzlich eine Deckenstrahlheizung 4 im Sinne einer Kombination zweier Heizkreislaufsysteme angeschlossen, so dass die fehlende Heizleistung des Wärmepumpenkreislaufes durch die zusätzliche Heizleistung der Deckenstrahlheizung 4 kompensiert wird. Die Kombination beider Kreisläufe führt also zu einem Doppelkreislaufsystem, welches alte Heizungsinstallationen verwenden kann und dennoch eine ausreichende Heizung in dem zu temperierenden Raum gewährleistet, so dass es möglich ist, mit deutlich verringertem Umbauaufwand zeitkritische Räume auf ein neues, energetisch verbessertes ökologisches Heizsystem umzustellen.

### Bezugszeichenliste

- 1: Wärmetechnische Anlage
- 2.1: Wärmepumpenkreislauf / Primärkreislauf
- 2.2: Deckenstrahlheizungskreislauf / Sekundärkreislauf3 Wärmepumpe
- 4: Deckenstrahlheizung
- 5: Wärmetauscher
- 6: Heizkörper
- 7: Pumpe
- 8.1: Temperaturregler Primärkreislauf
- 8.2: Temperaturregler Sekundärkreislauf
- 9: Rohrleitung
- 10: schallabsorbierende perforierte Strahlflächenelemente
- 11: Beleuchtungselemente
- 12: Heizkessel

## Patentansprüche

1. Wärmetechnische Anlage (1) mit einem thermischen Doppelkreislaufsystem, bei welcher ein als Primärkreislauf (2.1) ausgebildeter Wärmeerzeugungs- und Wärmeverteilungskreislauf und ein als Wärmeübergabekreislauf ausgebildeter Sekundärkreislauf (2.2) mittels eines Wärmetauschers (5) hydraulisch entkoppelt und thermisch über jeweilige Wärmeträger miteinander kombiniert sind.

2. Wärmetechnische Anlage (1) nach Anspruch 1, bei welcher der Primärkreislauf (2.1) als ein mit einer Niedrig-Exergie-Wärmequelle, insbesondere einer Wärmepumpe (3), und der Sekundärkreislauf als ein Deckenstrahlheizungs- oder Deckenstrahlkühlungskreislauf ausgebildet sind und im Niedertemperaturniveau betrieben werden und von jeweiligen Wärmeträgern mittels Pumpen (7) durchströmt sind, wobei die Niedrig-Exergie-Wärmequelle den Wärmeträger im Primärkreislauf (2.1) energetisch auflädt.

3. Wärmetechnische Anlage (1) nach Anspruch 1 oder 2, bei welcher der Primärkreislauf (2.1) Heiz- oder Kühlkörper (6) aufweist, welche mittels Rohrleitungen 9 miteinander verbunden sind.

4. Wärmetechnische Anlage (1) nach einem der Ansprüche 1 bis 3, bei welcher im Sekundärkreislauf (2.1, 2.2) zumindest ein Temperaturregelventil (8.1, 8.2), insbesondere ein 3-Wege-Ventil, vorgesehen ist.

5. Wärmetechnische Anlage (1) nach einem der Ansprüche 2 bis 4, bei welcher der Wärmeträger des mit der Niedrig-Exergie-Wärmequelle versehenen Primärkreislaufes (2.1) eine Wärmequellenvorlauftemperatur mit einem solchen maximalen Temperaturniveau aufweist, dass die Vorlauftemperatur der Deckenstrahlheizung (4) höchstens 40°C beträgt.

6. Wärmetechnische Anlage (1) nach einem der Ansprüche 2 bis 5, bei welcher die Niedrig-Exergie-Wärmequelle eine Wärmepumpe (3) ist oder ein kälteres Wärmenetz (3) des Primärkreislaufs (2.1) einen Heizkessel (12) oder ein klassisches Wärmenetz mit höheren Wärmeträgertemperaturen ersetzt.

7. Wärmetechnische Anlage (1) nach einem der Ansprüche 2 bis 6, bei welcher die Deckenstrahlheizung (4) schallschutzbietende perforierte Strahlflächenelemente (10) aufweist.

8. Wärmetechnische Anlage (1) nach einem der Ansprüche 2 bis 6, bei welcher die Deckenstrahlheizung (4) integrierte Beleuchtungselemente (11) aufweist.

9. Wärmetechnische Anlage (1) nach einem der Ansprüche 2 bis 8, bei welcher der Primärkreislauf (2.1) in einem Bestandsgebäude integriert ist und die Deckenstrahlheizung (4) ohne Vollwärmeschutz auch als Kühlung betreibbar und zusätzlich zu dem im Bestandsgebäude integrierten, eine Bestandsheizungsanlage bildenden Primärkreislauf angeordnet ist.

10. Wärmetechnische Anlage (1), nach einem der Ansprüche 1 bis 9, bei welcher die Regelung der Temperatur eines thermisch zu behandelnden Raumes durch Massenstrom- und / oder Temperaturregelung der Wärmeträger erfolgt.
